# EUROPÄISCHE PATENTSCHRIFT

(11) **EP 4 376 031 B1**
(45) Veröffentlichungstag und Bekanntmachung des Hinweises auf die Patenterteilung: **02.07.2025**
(21) Anmeldenummer: 23209974.7
(22) Anmeldetag: 15.11.2023
(51) Int. Cl.: H01F 13/00

(54) **VORRICHTUNG UND VERFAHREN ZUR ENTMAGNETISIERUNG EINES BAUTEILS**
DEVICE AND METHOD FOR DEMAGNETIZING A COMPONENT
DISPOSITIF ET PROCÉDÉ DE DÉMAGNÉTISATION D'UN COMPOSANT

(30) Priorität: 28.11.2022 DE 102022131395
(43) Veröffentlichungstag der Anmeldung: 29.05.2024
(73) Patentinhaber: Rohner, Marek, 76530 Baden-Baden (DE); Geiger, Jens, 91362 Pretzfeld (DE)
(72) Erfinder: Rohner, Marek, 76530 Baden-Baden (DE); Geiger, Jens, 91362 Pretzfeld (DE)
(74) Vertreter: LBP Lemcke, Brommer & Partner Patentanwälte mbB

(56) Entgegenhaltungen:
- DE-A1- 3 625 621
- DE-A1- 4 129 456
- GB-A- 579 911

## Beschreibung

Die Erfindung betrifft eine Vorrichtung und ein Verfahren zur Entmagnetisierung eines Bauteils.

In der industriellen Fertigung von Bauteilen können diese bereits in ihrem Ausgangszustand unerwünschte magnetische Eigenschaften aufweisen oder diese erst infolge ihrer Verarbeitung während eines Fertigungsverfahrens erlangen. Insbesondere sind Bauteile betroffen, die aus einem ferromagnetischen Stoff wie Eisen, Nickel oder Kobalt hergestellt sind oder einen solchen enthalten, beispielsweise Stahl.

Wenn das Bauteil in unerwünschter Weise magnetisch ist, kann es in einer Baugruppe beispielsweise Kräfte auf andere Bauteile ausüben oder bewegte elektrische Ladungen negativ beeinflussen. Zudem kann die Einsetzbarkeit zerstörungsfreier Prüfverfahren, beispielsweise der Wirbelstromprüfung, negativ durch die magnetischen Eigenschaften des zu prüfenden Bauteils eingeschränkt sein. Daher ist es häufig gewünscht, ein solches Bauteil zu entmagnetisieren bevor es industriell weiterverarbeitet, in einer Baugruppe montiert oder ein Prüfverfahren, wie das oben genannte Wirbelstromprüfverfahren, durchgeführt wird.

Aus DE 10 2017 109 149 A1 ist eine Vorrichtung bekannt, die eine Entmagnetisierspule, eine Stromquelle sowie eine Steuereinheit umfasst, welche zusammenwirkend angeordnet und ausgebildet sind, um in einem Wechselwirkungsbereich der Entmagnetisierspule ein Magnetfeld auszubilden. Das Magnetfeld dient zur Entmagnetisierung des Bauteils.

Aus DE 41 29 456 A1 ist eine Entmagnetisierungsvorrichtung bekannt, bei der drei Entmagnetisierungsspulen so in einer gemeinsamen Ebene angeordnet sind, dass die Spulenachsen in der gemeinsamen Ebene liegen.

Für die Entmagnetisierung eines Bauteils ist es typischerweise erforderlich, ein möglichst geringes Maß an Restmagnetismus in dem Bauteil zu erreichen. Dies ist jedoch dadurch erschwert, dass magnetische Bauteile mehrere Bauteilbereiche aufweisen können, in denen die magnetischen Eigenschaften unterschiedlich stark ausgeprägt und deren magnetische Vorzugsrichtung entlang unterschiedlicher Raumrichtungen ausgerichtet ist. Dies erschwert eine zuverlässige Entmagnetisierung mit nur einer Haupt-Feldrichtung des Magnetfeldes, da oft unbekannt ist, ob und in welchen Bauteilbereichen unterschiedliche magnetischen Eigenschaften, insbesondere bereichsweise unterschiedlich orientierte magnetische Vorzugsrichtungen, vorliegen.

Der Erfindung liegt deshalb die Aufgabe zu Grunde, eine Vorrichtung und ein Verfahren vorzuschlagen, mit denen eine gute Entmagnetisierung eines magnetischen Bauteils auf zuverlässige Weise möglich ist.

Die Aufgabe wird gelöst durch eine Vorrichtung gemäß Anspruch 1 sowie durch ein Verfahren gemäß Anspruch 13. Vorteilhafte Weiterbildungen sind jeweils Gegenstände der abhängigen Unteransprüche.

Die erfindungsgemäße Vorrichtung dient zur Entmagnetisierung eines Bauteils und umfasst mindestens eine Entmagnetisierspule sowie eine Stromquelle, die zusammenwirkend angeordnet und ausgebildet sind, um in einem Wechselwirkungsbereich der Entmagnetisierspule ein Magnetfeld auszubilden.

Die erfindungsgemäße Vorrichtung unterscheidet sich dadurch von vorbekannten Vorrichtungen, dass sie zumindest drei Entmagnetisierspulen umfasst, welche in einer gemeinsamen Spulenebene jeweils an einem Eckpunkt eines Vielecks angeordnet sind, und die Stromquelle ausgebildet ist, um die Entmagnetisierspulen jeweils mit einem periodischen Wechselstrom zu beaufschlagen, wobei die Wechselströme in den Entmagnetisierspulen zueinander phasenverschoben sind, um das Magnetfeld örtlich und zeitlich veränderlich auszubilden.

Erfindungsgemäß ist es mittels der Vorrichtung und der Erzeugung des veränderlichen Magnetfeldes möglich, eine zuverlässige Entmagnetisierung eines Bauteils zu bewirken. Ein besonderer Vorteil besteht darin, dass hierfür keinerlei Kenntnisse über die magnetischen Eigenschaften des Bauteils erforderlich sind, um die Entmagnetisierung vornehmen zu können.

Insbesondere haben Untersuchungen gezeigt, dass unterschiedlich magnetisierte Bauteilbereiche infolge der räumlichen und zeitlichen Veränderung des Magnetfeldes jeweils mit hoher Wahrscheinlichkeit einem Gegenfeld ausgesetzt werden können, mittels dessen sie optimal entmagnetisierbar sind. Dadurch können die Weiß'schen Bezirke eines ferromagnetischen Bauteils weitestgehend regellos ausgerichtet werden, wodurch insbesondere hartmagnetische Bauteile zuverlässig entmagnetisierbar sind.

Bevorzugt kann die räumliche und zeitliche Veränderung des Magnetfeldes nach der Art eines sog. Bewegtfeldes oder eines Wanderfeldes einstellbar sein, wobei sich eine Feldstärke und/oder eine Felddichte und/oder eine Feldorientierung des Magnetfeldes in zeitlicher Abhängigkeit räumlich verändert. Bevorzugt ist eine Position und/oder eine Orientierung des Magnetfeldes gegenüber zumindest einer der Entmagnetisierspulen in der Spulenebene veränderbar.

Es ist ein weiterer Vorteil der erfindungsgemäßen Vorrichtung, dass diese mit einem einfachen elektrotechnischen Aufbau einhergeht. Bei den Entmagnetisierspulen kann es sich jeweils um eine beliebige elektrische Spule, insbesondere eine Drosselspule, handeln, deren elektrische Eigenschaften vorzugsweise in Abhängigkeit des zu erzeugenden Magnetfeldes einstellbar sind.

In einer einfachen Ausführungsform weisen die Entmagnetisierspulen jeweils einen elektrischen Draht auf, welcher mit einem gewünschten Windungsverlauf gewickelt ist und dessen Enden mit der Stromquelle elektrisch verbunden, insbesondere schaltbar verbunden, sind. Bevorzugt sind die Entmagnetisierspulen jeweils als Zylinderspulen mit einer geradlinigen Spulenachse ausgebildet. Darüber hinaus ist die Erfindung nicht auf eine Spulenform, eine Spulenquerschnittsgeometrie, eine Spulenhöhe, eine Windungszahl oder einen Drahtdurchmesser beschränkt. Vorzugsweise umfasst zumindest eine der Entmagnetisierspulen einen Kern, welcher als Blechpaket oder als Ferritkern ausgebildet ist.

Vorzugsweise liegen die Stromstärken, mit denen die Entmagnetisierspulen beaufschlagt werden können im Bereich zwischen 10 Ampere und 100 Ampere. Hierdurch unterscheidet sich die erfindungsgemäße Vorrichtung insbesondere von solchen, bei denen stromdurchflossene, elektrische Spulen zur zerstörungsfreien Prüfung von Bauteilen eingesetzt werden, wobei jedoch deutlich niedrigere Stromstärken verwendet werden und keine nennenswerte Entmagnetisierung erreichbar ist.

Die Stromquelle kann zumindest einen Stromrichter umfassen und dazu ausgestaltet sein, eine eingespeiste Stromart, also einen Gleichstrom oder einen Wechselstrom, in die jeweils andere Stromart zu wandeln und/oder zumindest einen charakteristischen Parameter wie beispielsweise eine Phasenlage, Amplitude oder Frequenz zu verändern.

Zudem dient die Stromquelle, insbesondere mit einem Stromrichter, dazu, die Entmagnetisierspulen des Vielecks jeweils mit Wechselstrom zu beaufschlagen. Erfindungsgemäß sind die periodischen Wechselströme in den Entmagnetisierspulen dabei zueinander phasenverschoben. In anderen Worten weisen die Wechselströme in den Entmagnetisierspulen einen sich regelmäßig wiederholenden, zeitlichen Stromstärkenverlauf auf, beispielsweise in Gestalt einer zeitabhängigen Sinuskurve. Die Periodendauern der Wechselströme können hierbei übereinstimmen, jedoch sind die Zeitpunkte ihrer Nulldurchgänge infolge der Phasenverschiebung zueinander unterschiedlich.

Die Stromquelle kann dazu ausgebildet sein, selbst einen Wechselstrom zu generieren und/oder bevorzugt mit einer anderen Stromquelle, beispielsweise einem stationären Stromnetz, verbindbar zu sein, um die Wechselströme für die Entmagnetisierspulen bereitzustellen.

Die Steuereinheit ist bevorzugt als elektrisches Steuergerät ausgebildet, das zumindest signaltechnisch mit der Stromquelle verbunden ist oder in diese integriert ist. Zweckdienlicherweise steuert die Steuereinheit die Stromquelle und ist dazu ausgebildet, die Beaufschlagung der Entmagnetisierspulen mit Wechselstrom gemäß einer in der Steuereinheit gespeicherten und einstellbaren Steuerroutine signaltechnisch vorzugeben. Die Steuereinheit kann baulich mit der Stromquelle verbunden oder von dieser getrennt sein. Es liegt auch im Rahmen der Erfindung, dass die Steuereinheit die Stromquelle bildet.

Erfindungsgemäß entspricht die Anordnung der Entmagnetisierspulen einem Vieleck. Hierfür können die Entmagnetisierspulen in Bezug auf ihren jeweiligen Spulenquerschnitt jeweils einen Flächenmittelpunkt aufweisen und derart angeordnet sein, dass die Flächenmittelpunkte der Entmagnetisierspulen jeweils einen Eckpunkt des Vielecks bilden. Es liegt im Rahmen der Erfindung, dass auch ein anderes geometrisches Merkmal der Entmagnetisierspulen zur Definition des Vielecks dienen kann. Die Entmagnetisierspulen weisen jeweils eine Spulenachse auf, welche durch den jeweiligen Flächenmittelpunkt verläuft und derart orientiert ist, dass sie orthogonal zu der Spulenebene verläuft. Es liegt auch im Rahmen der Erfindung, dass die Spulenachsen mit der Spulenebene jeweils einen Winkel zwischen null und neunzig Winkelgraden einschließen. Grundsätzlich ist die Vorrichtung nicht auf eine bestimmte Anzahl von Entmagnetisierspulen beschränkt. Dementsprechend kann das Vieleck als Dreieck, Viereck, als Fünfeck, als Sechseck etc. ausgebildet sein, wobei die Anzahl an Entmagnetisierspulen vorzugsweise der Anzahl an Ecken entspricht.

Die Spulenebene kann als eine gedachte Ebene angesehen werden, welche durch die Eckpunkte des Vielecks aufgespannt ist. Bevorzugt weisen Entmagnetisierspulen jeweils eine Spulenachse auf und sind in Bezug auf die Spulenachsen parallel zueinander beabstandet und senkrecht zu der Spulenebene ausgerichtet.

In Zusammenhang mit der hier beschriebenen Erfindung können sich die magnetischen Eigenschaften des Bauteils in zumindest einer Bauteileigenschaft äußern, mit der darauf geschlossen werden kann, dass das Bauteil magnetisch ist. Bevorzugt kann die magnetische Eigenschaft durch eine physikalische Größe ausgedrückt werden, mit der eine Stärke eines Magnetfeldes beschreibbar ist, die das Bauteil hervorruft, insbesondere eine magnetische Feldstärke oder eine magnetische Flussdichte. Allerding ist die Erfindung nicht darauf beschränkt, wie sich die magnetische Eigenschaft des zu entmagnetisierenden Bauteils äußert. In Zusammenhang mit der hier beschriebenen Erfindung kann eine magnetische Eigenschaft synonym zu dem Begriff "Magnetisierung" verwendet werden.

In einer vorteilhaften Weiterbildung sind die Entmagnetisierspulen des Vielecks derart angeordnet, dass das Magnetfeld mit einer Mehrzahl an Feldlinien ausbildbar ist, welche zumindest teilweise zwischen zwei benachbarten Entmagnetisierspulen und im Wesentlichen parallel zu der Spulenebene verlaufen.

Die parallele Ausrichtung der Feldlinien zur Spulenebene ermöglicht es, den Oberflächenbereich des Bauteils zur Entmagnetisierung derart mit dem Magnetfeld zu durchsetzen, dass die Feldlinien zwischen den benachbarten Entmagnetisierspulen auch parallel zu der Bauteiloberfläche verlaufen. Hierdurch ist eine zuverlässige Entmagnetisierung des Bauteils in einem großen Bauteilbereich möglich - insbesondere im Vergleich zu einem Magnetfeld, dessen Feldlinien den Oberflächenbereich orthogonal zu der Oberfläche durchdringen.

Vorzugsweise verlaufen die Feldlinien im Wesentlichen entlang einer Erstreckungsachse des Magnetfeldes, welche zumindest zeitweise derart zwischen zwei benachbarten Entmagnetisierspulen verläuft, dass zwei benachbarte Eckpunkte des Vielecks auf der Erstreckungsachse liegen.

Insbesondere kann das räumlich veränderliche Magnetfeld zumindest zeitweise aus zwei Teilfeldern bestehen, die durch zwei benachbarte Entmagnetisierspulen erzeugbar sind. Bevorzugt sind die Teilfelder dabei derart ausbildbar, dass sie sich entlang einer Erstreckungsachse des Magnetfeldes zumindest zeitweise räumlich überlappen.

In einer vorteilhaften Weiterbildung ist die Stromquelle, insbesondere in Zusammenwirkung mit der Steuereinheit, dazu ausgestaltet, die Entmagnetisierspulen jeweils derart mit Wechselstrom zu beaufschlagen, dass die Feldlinien im Wesentlichen parallel zu mindestens einer Seite des Vielecks orientierbar sind. Insbesondere sind die Feldlinien zeitlich versetzt parallel zu jeder Seite des Vielecks orientierbar.

Mittels der phasenverschobenen Bestromung der Entmagnetisierspulen ist es möglich, das Magnetfeld zeitweise derart einzustellen, dass die Orientierung seiner Feldlinien im Wesentlichen zu den Seitenverläufen des Vielecks korrespondiert. Durch eine geeignete räumliche Ausrichtung der Entmagnetisierspulen ist es daher möglich, einzustellen, in welchen Raumrichtungen das Bauteil mit dem erzeugbaren Magnetfeld durchsetzt werden soll. Dies begünstigt insbesondere die Entmagnetisierung hartmagnetischer Bauteile.

In einer vorteilhaften Weiterbildung umfasst die Vorrichtung genau drei Entmagnetisierspulen, wobei das Vieleck ein Dreieck ist.

Die vorstehend beschriebene Weiterbildung beruht auf der Erkenntnis, dass die erfindungsgemäßen Vorteile bereits mit einer geringen Anzahl von drei Entmagnetisierspulen erreichbar sind. Insbesondere ist es durch die Erzeugung des räumlich veränderlichen Magnetfeldes möglich, die Feldlinien des Magnetfeldes entlang der Seiten des Dreiecks zu orientieren und dadurch eine Entmagnetisierung in drei unterschiedlichen Raumrichtungen zu erreichen.

Gemäß dieser Weiterbildung umfassen die drei Entmagnetisierspulen eine erste Entmagnetisierspule, eine zweite Entmagnetisierspule und eine dritte Entmagnetisierspule. Ein erster erzeugbarer Wechselstrom in der ersten Entmagnetisierspule ist mit einer ersten Phase einstellbar. Dementsprechend ist ein zweiter Wechselstrom in der zweiten Entmagnetisierspule mit einer zweiten Phase und ein dritter Wechselstrom in einer dritten Entmagnetisierspule mit einer dritten Phase einstellbar. Die erste Phase ist gegenüber der zweiten Phase und gegenüber der dritten Phase verschoben. Die zweite Phase ist gegenüber der ersten Phase und der dritten Phase verschoben. Eine Phasendifferenz zwischen der ersten, zweiten und/oder dritten Phase kann jeweils als ein Winkel angegeben werden, wobei eine volle Periode einem Winkel von 360° entspricht.

Die Vorrichtung mit den drei Entmagnetisierspulen ist vorzugsweise zusammen mit zumindest einer weiteren Vorrichtung mit drei oder mehr Entmagnetisierspulen einsetzbar. Insbesondere können die Entmagnetisierspulen der Vorrichtungen jeweils in mehreren Spulenebenen angeordnet sein, welche parallel oder winklig zueinander angeordnet sind. Dadurch können großflächige und komplex geformte Bauteile mit einer Mehrzahl von veränderlichen Magnetfeldern durchsetzt werden.

In einer vorteilhaften Weiterbildung umfasst die Stromquelle einen Stromrichter, der bevorzugt als Drei-Phasen-Stromrichter ausgebildet ist. Die Wechselströme in zumindest zwei der drei Entmagnetisierspulen sind um 120° zueinander phasenverschoben.

Ein Vorteil der vorstehend beschriebenen Weiterbildung ist, dass es sich bei dem Stromrichter um einen handelsüblich erwerbbaren Drei-Phasen-Stromrichter handeln kann, welcher typischerweise auch in anderen Anwendungsbereichen zur Anwendung kommt, etwa zum Betrieb elektrischer Maschinen. Mittels einer paarweisen Phasendifferenz von 120° kann bei einer Bestromung der Entmagnetisierspulen das Magnetfeld ähnlich zu einem Drehfeld eingestellt werden, wobei die in dem Dreieck angeordneten Entmagnetisierspulen fortlaufend bestromt werden. Das dabei erzeugbare Magnetfeld erstreckt sich mit einem Teil seiner Feldlinien in Abhängigkeit der Phasenlagen in bereits beschriebener Weise paarweise zwischen zwei benachbarten Entmagnetisierspulen und zumindest bereichsweise parallel zu der Spulenebene. Vorzugsweise sind die Wechselströme in allen Entmagnetisierspulen um 120° bzw. einem ganzzahligen Vielfachen davon zueinander phasenversetzt.

In einer vorteilhaften Weiterbildung ist die Stromquelle, insbesondere in Zusammenwirkung mit der Steuereinheit, ausgebildet, um die Wechselströme jeweils mit einer Frequenz zwischen 5 Hz und 50 Hz einzustellen.

Untersuchungen haben gezeigt, dass ein Frequenzbereich von 5 Hz bis 50 Hz für die Einstellung der Wechselströme besonders geeignet ist, da sich eine gute räumliche Ausbreitung des erzeugbaren Magnetfeldes erreichen lässt. Insbesondere lässt sich bei gängigen Bauteilen eine gute Eindringtiefe des Magnetfeldes im Oberflächenbereich einstellen. Darüber hinaus haben Untersuchungen gezeigt, dass die Erzeugung des Magnetfeldes zu Kräften und dadurch zu mechanischen Schwingungen führt, welche von Lagerelementen der Vorrichtung gehalten werden müssen. In dem Frequenzbereich von 5 Hz bis 50 Hz stehen diese mechanischen Schwingungen und der erforderliche konstruktive Aufwand, um diese stützen zu können, in einem guten Verhältnis zu der erreichbaren räumlichen Ausbreitung des erzeugbaren Magnetfeldes. Es liegt auch im Rahmen der vorteilhaften Weiterbildung, dass die Frequenz zwischen 5 Hz und 30 Hz einstellbar ist.

In einer vorteilhaften Weiterbildung ist die Stromquelle, insbesondere in Zusammenwirkung mit der Steuereinheit, ausgebildet, um die Stromstärken der Wechselströme jeweils kontinuierlich von einer ersten Amplitude auf eine zweite Amplitude zu ändern, wobei die zweite Amplitude geringer ist als die erste Amplitude. Insbesondere kann die Verringerung der Stromstärke zwischen der ersten Amplitude und der zweiten Amplitude pulsweise erfolgen, insbesondere mit einer Pulsdauer von 1 Sekunde oder unterhalb von 1 Sekunde.

Untersuchungen haben gezeigt, dass es insbesondere bei der Beendigung eines Entmagnetisiervorganges dazu kommen kann, dass das das Bauteil durch das örtlich und zeitlich veränderliche Magnetfeld in ungewollter Weise magnetisiert wird. Eine Möglichkeit um dem entgegenzuwirken, besteht darin, die Entmagnetisierspulen in einer Relativbewegung von dem Bauteil fort zu bewegen. Gemäß der oben beschriebenen vorteilhaften Weiterbildung ist es auch möglich, die Stromstärkeamplituden der Wechselströme in den Entmagnetisierspulen zu reduzieren, insbesondere auf null Ampere, und damit ebenfalls zu verhindern, dass das Bauteil in unerwünschter Weise magnetisiert wird. Dadurch muss keine Relativbewegung zwischen den Entmagnetisierspulen und dem Bauteil vorgesehen werden, um eine ungewollte Magnetisierung des Bauteils zu verhindern.

Bevorzugt kann die Stromquelle in Zusammenwirkung mit der Steuereinheit dazu ausgebildet sein, die Stromstärken der Wechselströme jeweils entsprechend einer Rampenfunktion zu reduzieren. Die Rampenfunktion kann hierfür einen linearen Verlauf aufweisen. Alternativ kann auch ein exponentiell abnehmender Verlauf vorgesehen sein.

Bevorzugt ist die Vorrichtung dazu ausgebildet, um das Bauteil bei einer Relativbewegung gegenüber den Entmagnetisierspulen zu entmagnetisieren. In einer vorteilhaften Weiterbildung sind die Entmagnetisierspulen derart gelagert, dass die Entmagnetisierung bei der Relativbewegung zwischen den Entmagnetisierspulen und dem Bauteil entlang zumindest einer Bewegungsachse durchführbar ist.

Die vorstehend beschriebene Weiterbildung ist nicht darauf beschränkt, auf welche Weise die Relativbewegung zwischen den drei Entmagnetisierspulen und dem Bauteil erzeugt wird. Vielmehr kann sich die Relativbewegung durch unterschiedliche Bewegungsanteile zwischen den Entmagnetisierspulen und dem Bauteil ergeben. Die Bewegungsachse ist eine gedachte Raumachse, entlang derer die Bewegung zwischen den Entmagnetisierspulen und dem Bauteil beschreibbar ist.

In einer ersten einfachen Ausführungsform sind die drei Entmagnetisierspulen beweglich gelagert, wobei eine Entmagnetisierspulenbewegung mit einer Entmagnetisierspulengeschwindigkeit einstellbar ist. Das Bauteil kann hierbei ruhend gelagert sein. Dies ist besonders vorteilhaft, wenn das Bauteil ein hohes Gewicht oder große Abmessungen aufweist, aufgrund derer es nur mit hohem Aufwand bewegt werden kann. Sofern das Bauteil flächig und die Spulenebene mittels einer Translationsbewegung gegenüber dem Oberflächenbereich verlagert wird, verläuft die Bewegung der Entmagnetisierspulen entlang der Bewegungsachse.

In einer zweiten Ausführungsform sind die drei Entmagnetisierspulen ruhend gelagert. Das Bauteil ist gegenüber den drei Entmagnetisierspulen beweglich gelagert, wobei eine Bauteilbewegung mit einer Bauteilgeschwindigkeit einstellbar ist. Sofern das Bauteil mittels einer Translationsbewegung gegenüber den Entmagnetisierspulen verlagert wird, verläuft die Bewegung des Bauteils entlang der Bewegungsachse. Wenn es sich bei dem Bauteil um ein rotationssymmetrisches Bauteil mit einer Rotationsachse handelt, um welche es rotierbar ist, kann die Bewegungsachse tangential zu der Oberfläche des Bauteils verlaufen. Insbesondere kann es sich bei dem Bauteil um einen Wälzlagerring oder ein scheibenförmiges Bauteil handeln.

Eine dritte Ausführungsform stellt eine Kombination der oben beschriebenen ersten und der zweiten Ausführungsform dar, wobei sowohl die Entmagnetisierspulen als auch das Bauteil parallel zu der Bewegungsachse bewegt werden, vorzugsweise gegenläufig.

Vorzugsweise ist die relative Orientierung der Entmagnetisierspulen abhängig von der Relativgeschwindigkeit gegenüber dem Bauteil und/oder von einer Wechselstromfrequenz eines der erzeugbaren Wechselströme einstellbar.

In einer vorteilhaften Weiterbildung sind die Entmagnesisierspulen, insbesondere die drei Entmagnetisierspulen, derart angeordnet, dass bei der Relativbewegung zumindest eine erste Seite des Vielecks in der Spulenebene parallel zu der Bewegungsachse orientiert ist.

Gemäß der vorstehend beschriebenen Weiterbildung lasen sich die Feldlinien des Magnetfeldes zumindest zeitweise entlang der Bewegungsachse ausrichten. Dies begünstigt die Entmagnetisierung des Bauteils in einer Richtung entlang der Bewegungsachse und ist besonders vorteilhaft, wenn die Wechselströme jeweils eine Frequenz im Bereich zwischen 5 Hz und 50 Hz, insbesondere 30 Hz, aufweisen. Denn durch die parallele Ausrichtung der ersten Seite zu der Bewegungsachse kann der Zeitraum vergrößert werden, in dem das Bauteil entlang der Bewegungsachse mit dem Magnetfeld durchsetzt werden kann.

In einer weiteren vorteilhaften Weiterbildung sind die Entmagnetisierspulen, insbesondere die drei Entmagnetisierspulen, derart angeordnet, dass bei der Relativbewegung zumindest eine zweite Seite des Vielecks in der Spulenebene orthogonal zu der Bewegungsachse orientiert ist.

Gemäß der vorstehend beschriebenen Weiterbildung können die Entmagnetisierspulen derart angeordnet sein, dass die zweite Seite des Dreiecks quer zu der Bewegungsachse der Entmagnetisierspulen und/oder des Bauteils ausgerichtet ist. Insbesondere ergibt sich dadurch, dass die Feldlinien des Magnetfeldes zumindest zeitweise quer zu der Bewegungsachse der Entmagnetisierspulen und/der des Bauteils ausgerichtet ist. Dies begünstigt die Entmagnetisierung des Bauteils quer zu der Bewegungsachse der Entmagnetisierspulen und/oder des Bauteils.

Die Weiterbildung, bei der die zweite Seite orthogonal zu der Bewegungsachse orientiert ist, kann alternativ oder zusätzlich zu einer Weiterbildung vorgesehen sein, bei der die erste Seite parallel zu der Bewegungsachse orientiert ist.

In einer weiteren vorteilhaften Weiterbildung sind die drei Entmagnetisierspulen, insbesondere die drei Entmagnetisierspulen, derart angeordnet, dass bei der Relativbewegung zumindest eine dritte Seite des Vielecks in der Spulenebene in einem spitzen Winkel zu der Bewegungsachse orientiert ist.

Gemäß der vorstehend beschriebenen Weiterbildung können die drei Entmagnetisierspulen derart angeordnet sein, dass die dritte Seite des Dreiecks in einem Winkel zwischen 0 und 90° zu der Bewegungsachse der Entmagnetisierspulen und/oder des Bauteils ausgerichtet ist. Insbesondere ergibt sich dadurch, dass die Feldlinien des Magnetfeldes zumindest zeitweise in einem entsprechenden Winkel zu der Bewegungsachse der Entmagnetisierspulen und/der des Bauteils ausgerichtet ist. Dies kann die Entmagnetisierung des Bauteils ebenfalls begünstigen.

Die Weiterbildung, bei der die dritte Seite in einem spitzen Winkel zu der Bewegungsachse der Entmagnetisierspulen und/oder des Bauteils ausgerichtet ist, kann alternativ oder zusätzlich zu einer Weiterbildung vorgesehen sein, bei der die erste Seite parallel zu der Bewegungsachse orientiert ist und/oder bei der die zweite Seite orthogonal zu der Bewegungsachse orientiert ist.

In einer vorteilhaften Weiterblidung umfast die Vorrichtung zumindest sechs Entmagnetisierspulen, welche in zwei Spulenebenen angeordnet sind, die parallel zueinander beabstandet sind. Hierbei sind drei der sechs Entmagnetisierspulen jeweils an einem Eckpunkt eines ersten Vielecks angeordnet, welches sich in einer ersten Spulenebene erstreckt. Drei andere der sechs Entmagnetisierspulen sind jeweils an einem Eckpunkt eines zweiten Vielecks angeordnet, welches sich in einer zweiten Spulenebene erstreckt.

Ein Vorteil der vorstehend beschriebenen Weiterbildung besteht darin, dass Bauteile mit vergleichsweise großen Abmessungen entmagnetisierbar sind, indem diese zumindest bereichsweise zwischen den zwei Spulenebenen angeordnet werden. Dies ist insbesondere dann vorteilhaft, wenn die Abmessungen des Bauteils derart groß sind, dass der Wechselwirkungsbereich des erzeugbaren Magnetfeldes das Bauteil nicht im gewünschten Maße durchdringen kann. Auch bei Bauteilen mit vergleichsweise kleinen Abmessungen kann die Anordnung von Entmagnetisierspulen in zwei Spulenebenen vorteilhaft sein, zum Beispiel, wenn ein zylindrisches Bauteil an seinen Stirnseiten nur oberflächlich entmagnetisiert werden soll, sodass die Entmagnetisierspulen mit Bezug auf die Ausbreitung des Magnetfeldes entsprechend klein dimensioniert werden können.

Vorzugsweise können zeitgleich zwei Magnetfelder erzeugt werden, welche zur Entmagnetisierung eines Bauteils verwendbar sind, wodurch die erforderliche Zeit für die Entmagnetisierung reduziert wird. Insbesondere können Wälzlagerrinnge oder auch zylindrische Bauteile mit großen axialen Abmessungen stirnseitig entmagnetisiert werden.

Die zwei erzeugbaren Magnetfelder können hinsichtlich ihrer örtlichen und zeitlichen Veränderlichkeit voneinander abhängig oder unabhängig sein. Es liegt im Rahmen der vorteilhaften Weiterbildung, dass die mindestens sechs Entmagnetisierspulen mittels einer gemeinsamen Steuerungseinheit oder mehreren Steuerungseinheiten gesteuert werden können. Ferner liegt es im Rahmen der vorteilhaften Weiterbildung, dass die Vorrichtung eine oder mehrere Stromquellen aufweist und/oder mit diesen verbunden werden kann.

Erfindungsgemäß weisen die Entmagnetisierspulen jeweils eine Spulenachse auf, welche jeweils orthogonal zu der Spulenebene verlaufen.

Das vorstehend beschriebene Merkmal ist insbesondere dann vorteilhaft, wenn das zu entmagnetisierende Bauteil vergleichsweise große Abmessungen aufweist und die Anordnung aus Entmagnetisierspulen in die Nähe dieses Bereiches gebracht werden kann, um das Bauteil zu entmagnetisieren. In diesem Zusammenhang haben Untersuchungen der Anmelder gezeigt, dass eine besonders gute Entmagnetisierwirkung dann erreichbar ist, wenn die Spulen mit ihren jeweiligen Spulenachsen in Richtung des zu entmagnetisierenden Bauteils gerichtet sind. Vorteilhafterweise ist die Vorrichtung dazu ausgebildet, in eine Relativbewegung gegenüber dem Bauteil gebracht zu werden, wobei die Entmagnetisierungsspulen und/oder das Bauteil bewegt werden können und insbesondere eine Scan-Bewegung zwischen den Entmagnetisierspulen und dem Bauteil möglich ist und gleichzeitig das Magnetfeld örtlich und zeitlich veränderlich ausgebildet wird.

In einer vorteilhaften Weiterbildung weisen die Entmagnetisierspulen jeweils eine Spulenachse auf, welche jeweils parallel zu der Spulenebene verlaufen.

Die vorstehend beschriebene Weiterbildung ist insbesondere dann vorteilhaft, wenn das zu entmagnetisierende Bauteil vergleichsweise kleine Abmessungen aufweist und insbesondere zwischen den Entmagnetisierspulen angeordnet werden kann, sodass die Spulenachsen in Richtung des zu entmagnetisierenden Bauteils weisen. Eine Relativbewegung zwischen den Entmagnetisierspulen und dem Bauteil kann derart realisierbar sein, dass das Bauteil orthogonal zu der Spulenebene verlagert wird und gleichzeitig das Magnetfeld örtlich und zeitlich veränderlich ausgebildet wird.

Wie oben erwähnt, wird die Aufgabe auch gelöst durch ein Verfahren zum Entmagnetisieren eines Bauteils. Erfindungsgemäß erfolgt die Entmagnetisierung mittels zumindest einer Entmagnetisierspule mit einem Wechselwirkungsbereich, in dem ein Magnetfeld erzeugt und das Bauteil angeordnet wird. Es ist wesentlich für das Verfahren, dass zumindest drei Entmagnetisierspulen bereitgestellt werden, welche in einer Spulenebene jeweils an einem Eckpunkt eines Vielecks angeordnet sind, und dass die Entmagnetisierspulen jeweils mit einem periodischen Wechselstrom beaufschlagt werden, wobei die Wechselströme in den Entmagnetisierspulen zueinander phasenverschoben sind und das Magnetfeld sich örtlich und zeitlich verändert und dass das Bauteil in dem Wechselwirkungsbereich mittels des Magnetfeldes entmagnetisiert wird.

Es ist ein Vorteil des erfindungsgemäßen Verfahrens, dass die Erzeugung des örtlich veränderlichen Magnetfeldes eine gute Entmagnetisierung des Bauteils ermöglicht. Wie bereits in Bezug auf die erfindungsgemäße Vorrichtung ausgeführt ist, können insbesondere ferromagnetische Bauteile Bauteilbereiche aufweisen in denen die magnetische Vorzugsrichtung unterschiedlich orientiert sein kann. Mittels der Erzeugung des örtlich und zeitlich veränderlichen Magnetfeldes kann dieses während der Durchführung des erfindungsgemäßen zeitlich versetzt gegenüber mehreren Weiss'schen Bezirken jeweils als Gegenfeld ausgebildet werden. Dadurch können die Weißschen Bezirke weitestgehend regellos ausgerichtet werden, wobei insbesondere hartmagnetische Bauteile zuverlässig entmagnetisierbar sind oder eine gewünschte magnetische Eigenschaft einstellbar ist.

Bevorzugt ist das Verfahren mittels der erfindungsgemäßen Vorrichtung oder einer vorteilhaften Weiterbildung davon durchführbar. Daher gelten hinsichtlich des erfindungsgemäßen Verfahrens die Ausführungen bezüglich der erfindungsgemäßen Vorrichtung oder einer ihrer vorteilhaften Weiterbildungen entsprechend.

In einer vorteilhaften Weiterbildung werden die Entmagnetisierspulen und das Bauteil zur Entmagnetisierung zueinander versetzt, wobei bevorzugt entlang einer Bewegungsachse eine Relativgeschwindigkeit bis zu 300 mm/s eingestellt wird.

Die vorstehend beschriebene Weiterbildung des Verfahrens ist nicht darauf beschränkt, auf welche Weise die Relativbewegung zwischen den drei Entmagnetisierspulen und dem Bauteil erzeugt wird. Vielmehr kann sich die Relativbewegung durch unterschiedliche Bewegungsanteile der Entmagnetisierspulen und des Bauteils ergeben. Die Bewegungsachse ist eine Achse, entlang derer die Relativbewegung zwischen den Entmagnetisierspulen und dem Bauteil beschreibbar ist. Insbesondere können eine Entmagnetisierspulengeschwindigkeit und eine Bauteilgeschwindigkeit zumindest anteilig auf die Bewegungsachse projezierbar sein, wodurch sich die resultierende Relativgeschwindigkeit beschreiben lässt.

Es liegt im Rahmen der vorteilhaften Weiterbildung, dass die Relativbewegung durch eine Verlagerung der Entmagnetisierspulen gegenüber einem ruhenden Bauteil erfolgt oder umgekehrt. Ferner liegt es im Rahmen der vorteilhaften Weiterbildung, dass die Entmagnetisierspulen und das Bauteil entlang der Bewegungsachse entgegengesetzt zueinander bewegt werden.

Untersuchungen haben gezeigt, dass eine Relativgeschwindigkeit von 200 mm/s eine gute Entmagnetisierung des Bauteils ermöglicht, sodass auch großflächige Bauteile in kurzer Zeit entmagnetisiert werden können.

In einer vorteilhaften Weiterbildung werden die Wechselströme in den Entmagnetisierspulen jeweils mit einer Frequenz zwischen 5 Hz und 50 Hz, insbesondere 30 Hz, eingestellt und das Bauteil zur Entmagnetisierung gegenüber zumindest einer der Entmagnetisierspulen in einen Abstand von 5 mm gebracht.

Untersuchungen haben gezeigt, dass bei der Frequenz zwischen 5 Hz und 50 Hz, insbesondere 30 Hz, und dem Abstand von 5 mm, eine hinreichende Eindringtiefe des Magnetfeldes in dem Oberflächenbereich gängiger Bauteile erreichbar ist, um diese zu entmagnetisieren.

In einer vorteilhaften Weiterbildung werden die Stromstärken der Wechselströme nach dem Entmagnetisieren des Bauteils jeweils kontinuierlich von einer ersten Amplitude auf eine zweite Amplitude reduziert. Vorzugsweise liegt die erste Amplitude im Bereich zwischen 10 Ampere und 100 Ampere und die zweite Amplitude null Ampere. In einer vorteilhaften Weiterbildung ist das Bauteil rotationssymmetrisch, insbesondere als rotationssymmetrischer Wälzlagerring, mit einem Außendurchmesser von mindestens 1 m ausgestaltet. Die Relativbewegung umfasst zumindest eine Rotationsbewegung des Bauteils, wobei die Bewegungsachse tangential zu einer Bauteiloberfläche verläuft.

Ein Vorteil der vorstehend beschriebenen Weiterbildung besteht darin, dass die Entmagnetisierung des Bauteils trotz eines Außendurchmessers von mindestens 1 m auf einfache Weise möglich ist. Dafür können die Entmagnetisierspulen in der Anordnung als Vieleck raumfest oder beweglich gegenüber dem Bauteil positioniert werden und das Bauteil in einem umlaufenden Oberflächenbereich von dem erzeugten Magnetfeld durchdrungen werden. Hierbei kann eine Vorrichtung mit Entmagnetisierspulen verwendet werden, deren Abmessungen unabhängig von den Abmessungen des Bauteils sind. In einer Ausführungsform, in der das Bauteil ein Wälzlagerring ist, kann der Oberflächenbereich, in dem das Bauteil entmagnetisiert wird, an einer äußeren Mantelfläche oder an einer inneren Mantelfläche oder an einer Stirnseite des Wälzlagerringes vorliegen.

Vorzugsweise ist das Bauteil rotationssymmetrisch mit einem Außendurchmesser von weniger als 6,0 m, insbesondere weniger als 1,0 m ausgestaltet, insbesondere weniger als 0,5 m, vorzugsweise weniger als 0,1 m, höchst vorzugsweise weniger als 0,01 m. Das Bauteil weist eine Erstreckungsachse auf, welche sich orthogonal zu mindestens einer der Spulenachsen erstreckt und insbesondere wobei die Entmagnetisierspulen an einer Außenumfangsseite des Bauteils angeordnet sind.

Weitere Vorteile und Ausgestaltungen der Vorrichtung und des Verfahrens sind der nachfolgenden Beschreibung von Ausführungsbeispielen anhand der Figuren zu entnehmen.

Es zeigt:
- Figur 1: eine schematische Darstellung einer Vorrichtung mit drei Entmagnetisierspulen zur Entmagnetisierung eines Wälzlagerringes;
- Figur 2: die Vorrichtung bei Erzeugung eines räumlich veränderlichen Magnetfeldes zu verschiedenen Zeitpunkten in den Ansichten a), b) und c);
- Figur 3: den zeitlichen Verlauf dreier Wechselströme in den Entmagnetisierspulen der Vorrichtung;
- Figur 4: zwei mögliche Anordnungen der Entmagnetisierspulen in einer Spulenebene in den Ansichten a) und b);
- Figur 5: eine schematische Darstellung einer anderen Vorrichtung mit sechs Entmagnetisierspulen zur Entmagnetisierung eines Wälzlagerringes;
- Figur 6: eine schematische Darstellung einer anderen Vorrichtung mit drei Entmagnetisierspulen zur Entmagnetisierung eines Wälzlagerringes.

Figur 1 zeigt eine Vorrichtung 1 zur Entmagnetisierung eines rotationssymmetrischen Bauteils 2, welches im vorliegenden Fall ein Wälzlagerring ist. Infolge unterschiedlicher Fertigungsprozesse, mittels derer das Bauteil 2 hergestellt wurde, weist dieses magnetische Eigenschaften auf, die aus verschiedenen Gründen unerwünscht sind. Insbesondere erschweren die magnetischen Eigenschaften die Anwendung zerstörungsfreier Prüfverfahren, wie der Wirbelstromprüfung. Daher besteht ein Bedarf danach, das Bauteil 2 zu entmagnetisieren bevor es geprüft, weiterverarbeitet und in einer Baugruppe montiert wird.

Eine Herausforderung bei der Entmagnetisierung besteht darin, dass das Bauteil 2 eine Mehrzahl von Bauteilbereichen aufweisen kann, in denen die magnetische Vorzugsrichtung unterschiedlich orientiert sein kann. Um diese Bauteilbereiche zu entmagnetisieren, ist es mittels der Vorrichtung 1 möglich, ein räumlich veränderliches Magnetfeld 9 (vgl. Figur 2) zu erzeugen, welches während der Dauer des Entmagnetisiervorganges zeitversetzt gegenüber mehreren Weiß'schen Bezirken als Gegenfeld ausgebildet werden kann. Dadurch können die magnetischen Vorzugsrichtungen weitestgehend regellos ausgerichtet werden, wodurch es möglich ist, auch hartmagnetische Bauteile zuverlässig zu entmagnetisiereren. Wahlweise kann anstelle einer Entmagnetisierung auf die gleiche Weise eine gewünschte magnetische Eigenschaft des Bauteils 2 eingestellt werden.

Die Vorrichtung 1 umfasst in dem in Figur 1 gezeigten Ausführungsbeispiel drei elektrische Entmagnetisierspulen 3, 4, 5 sowie eine Stromquelle 6, die als Stromrichter ausgebildet ist, der gemäß Figur 1 mit einer elektrischen Energiequelle 7 verbunden ist. Die Entmagnetisierspulen 3, 4 und 5 sind in einer gemeinsamen Spulenebene 8 jeweils an einem Eckpunkt eines Dreiecks angeordnet. Der Stromrichter ist im vorliegenden Fall als Drei-Phasen-Wechselrichter ausgebildet, und dient dazu, die Entmagnetisierspulen 3, 4 und 5 jeweils mit einem Wechselstrom I1 bzw. I2 bzw. I3 zu beaufschlagen. Die Wechselströme I1, I2 und I3 weisen, wie anhand von Figur 3 gezeigt ist, eine zeitabhängige, sinusförmig verlaufende Stromstärke auf, und sind zueinander um 120° phasenverschoben.

Durch Beaufschlagung der Entmagnetisierspulen 3, 4, 5 mit den Wechselströmen I1 bzw. I2 bzw. I3 entsteht ein sich zeitlich und räumlich veränderndes Magnetfeld 9 (vgl. Figur 2), dessen Feldlinien 15 (vgl. Figur 2) zumindest teilweise parallel zu der Spulenebene 8 verlaufen. Das Magnetfeld 9 durchdringt das Bauteil 2 in einem Oberflächenbereich, wodurch es sich entsprechend der obigen Ausführungen entmagnetisieren lässt.

Die Wechselströme I1, I2, I3 weisen jeweils eine Frequenz im Bereich zwischen 5 Hz und 50 Hz auf. Die Entmagnetisierspulen 3, 4, 5 sind gegenüber einer tangential verlaufenden Ebene an der Oberfläche des Bauteils 2 in einem Abstand 10 von 5 mm angeordnet. Während der Dauer des Entmagnetisiervorganges befinden sich die Entmagnetisierspulen 3, 4 und 5 gegenüber dem Bauteil 2 in einer Relativbewegung, wobei die Entmagnetisierspulen 3, 4 und 5 ruhend gelagert sind und das Bauteil 3 um seine Rotationsachse 11 rotiert. Die Tangentialgeschwindigkeit 12 des Bauteils 2 entspricht in Bezug auf eine Achse 13 der Relativgeschwindigkeit zwischen den Entmagnetisierspulen 3, 4, 5 gegenüber dem Bauteil 2. Die Tangentialgeschwindigkeit 12 beträgt ca. 200 mm/s. Der Außendurchmesser 14 des Bauteils 2 beträgt etwa 1m.

Wie anhand von Figur 2 gezeigt ist, wird bei einer Beaufschlagung der Entmagnetisierspulen 3, 4, 5 das Magnetfeld 9 erzeugt, dessen Feldlinien 15 zumindest teilweise parallel zu der Spulenebene verlaufen. Infolge einer Phasenverschiebung zwischen den Wechselströmen I1, I2, I3 (vgl. Figur 3) verändert sich sowohl die räumliche Lage des Magnetfeldes 9 als auch die Ausrichtung seiner Feldlinien 15. Dies ist in den Ansichten a), b) und c) der Figur 2 gezeigt. Demnach richten sich die Feldlinien 15 des Magnetfeldes 9 in Abhängigkeit der Phasenlage der Wechselströme I1, I2, I3 zeitlich aufeinanderfolgend entlang einer der Seiten des Dreiecks aus, in welchem die Entmagnetisierspulen 3, 4 und 5 angeordnet sind. Infolge einer derartigen räumlichen Veränderung des Magnetfeldes 9 ist es auf zuverlässige Weise möglich, das Bauteil 2 (vgl. Figur 1) in verschiedenen Raumrichtungen zu entmagnetisieren.

In den Ansichten a) und b) der Figur 4 sind zwei alternative Anordnungen der Entmagnetisierspulen 3, 4, 5 in der Spulenebene 8 gegenüber der Bewegungsachse 13 gezeigt, die für die Vorrichtung 1 gemäß Figur 1 verwendbar sind. Gemäß Ansicht a) der Figur 4 sind die Entmagnetisierspulen 3, 4, 5 derart angeordnet, dass eine erste Seite 16 Dreiecks, in welchem die Entmagnetisierspulen 3, 4, 5 angeordnet sind, parallel zu der Bewegungsachse 13 gerichtet ist. Eine zweite Seite 17 ist orthogonal zu der Bewegungsachse 13 gerichtet. Eine dritte Seite 18 ist in einem spitzen Winkel gegenüber der Bewegungsachse 13 orientiert.

Gemäß Ansicht b) der Figur 4 sind die Entmagnetisierspulen 3, 4, 5 derart angeordnet, dass eine erste Seite 16 Dreiecks, in welchem die Entmagnetisierspulen 3, 4, 5 angeordnet sind, parallel zu der Bewegungsachse 13 gerichtet ist. Die zwei anderen Seiten 18, 18' sind jeweils in einem spitzen Winkel gegenüber der Bewegungsachse 13 orientiert.

Figur 5 zeigt eine andere Vorrichtung 1 mit insgesamt sechs Entmagnetisierspulen 3, 4, 5, 3', 4', 5' von denen drei Entmagnetisierspulen 3, 4, 5 an den Eckpunkten eines Dreickes angeordnet sind, welches sich in einer ersten Spulenebene 8 erstreckt und drei andere Entmagnetisierspulen 3', 4', 5' ebenfalls an den Eckpunkten eines Dreiecks angeordnet sind, das sich jedoch in einer zweiten Spulenebene 8' erstreckt. Die Spulenebenen 8 und 8' sind im wesentlichen planparallel zueinander beabstandet und hierbei jeweils in einem Abstand 10 bzw. 10' von der Oberfläche des Bauteils 2 entfernt sind, welches entmagnetisiert werden soll.

Die Entmagnetisierspulen 3, 4, 5 sind mit ihren Stirnseiten, welche in der Spulenebene 8 liegen, jeweils in dem Abstand 10 bzw. 10' von der Stirnseite eines zu entmagnetisierenden Bauteils 2 angeordnet. Bei dem Bauteil 2 handelt es sich um einen Hohlzylinder der Höhe D. Die Abstände 10, 10' sind jeweils derart gewählt, dass die Entmagnetisierspulen 3, 4, 5 bzw. 3', 4', 5' zwei Magnetfelder ausbilden können, in deren Wechselwirkungsbereichen das Bauteil 2 sich befindet und welche sich räumlich und zeitlich verändern. Für die Art und Weise, wie sich das jeweils erzeugte Magnetfeld verlagert sei auf die Ausführungen zu den Figuren 1 bis 4 verwiesen.

Die Entmagnetisierspulen 3, 4, 5, 3', 4', 5' sind im Wesentlichen zylindrisch ausgebildet und weisen jeweils eine Spulenachse 3a bzw. 4a bzw. 5a bzw. 3a', 4a', 4a' auf, welche jeweils ortogonal zu den Spulenebenen 8, 8' verlaufen. In hier nicht näher gezeigter Weise können die Entmagnetisierspulen im Querschnitt auch dreieckig ausgebildet sein oder umfangsseitig zumindest abschnittsweise kreisförmige Bogensegmente umfassen.

Die Vorrichtung 1 umfasst ferner zwei Stromquellen 7, 7', welche mit den Steuereinheiten 6 bzw. 6' verbunden sind. Die Steuereinheit 6 und die Stromquelle 7 dienen, entsprechend den Ausführungen zu Figur 1, dazu, die Entmagnetisierspulen 3, 4, 5 jeweils mit einem periodischen Wechselstrom I1 bzw. I2 bzw. I3 zu beaufschlagen, um das räumlich und zeitlich veränderliche Magnetfeld zu erzeugen. Entsprechend dazu, dienen die Steuereinheit 6' und die Stromquelle 7' dazu, die Entmagnetisierspulen 3', 4', 5' jeweils mit einem periodischen Wechselstrom I1' bzw. I2' bzw. I3' zu beaufschlagen, um das zweite Magnetfeld ebenfalls mit räumlich und zeitlich veränderlich zu erzeugen. Alternativ können die sechs Entmagnetisierspulen 3, 4, 5, 3', 4', 5' auch nur mittels einer einzigen Steuereinheit 6 und einer Stromquelle 7 mit den Wechselströmen beaufschlagt sein.

Ein Vorteil der in Figur 5 gezeigten Vorrichtung besteht darin, dass die Abmessungen des Bauteils, insbesondere hinsichtlich der Höhe D vergleichsweise groß gewählt sein können. Die Entmagnesierspulen 3, 4, 5, 3', 4', 5' sowie die Steuereinheiten 6, 6' und die Stromquellen können hierbei derart dimensioniert sein, dass das Bauteil 2 an seinen Stirnseiten nur oberflächlich entmagnetisiert wird oder jedoch die Magnetfelder das gesamte Bauteil durchdringen. In hier nicht gezeigter Weise kann das Bauteil 2 in eine Rotationsbewegung um seine Hochachse versetzt sein, was für die zu erreichende Entmagnetisierwirkung vorteilhaft sein kann.

Figur 6 zeigt eine weitere Vorrichtung 1, welche drei Entmagnetisierspulen 3, 4, 5 aufweist, deren Spulenachsen 3a (nicht gezeigt), 4a, 5b in einer gemeinsamen Spulenebene 8 angeordnet sind. Die Entmagnetisierspulen 3, 4, 5 sind hierbei jeweils an einem Eckpunkt eines Vielecks angeordnet, welches sich ebenfalls in der Spulenebene 8 erstreckt.

Die Entmagnetisierspulen 3, 4, 5 umgeben ein zu entmagnetisierendes Bauteil, bei dem es sich in dem hier gezeigten Beispiel um einen Zylinder mit einer Haupterstreckungsachse handelt. Die Spulenachsen 3a, 4a, 5a sind dabei in Richtung des Bauteils 2 gewandt.

Entsprechend den Ausführungen zu Figur 1 sind die Entmagnetisierspulen 3, 4, 5 zusammenwirkend mit der Steuereinheit 6 und der Stromquelle 7 dazu vorgesehen ein Magnetfeld zu erzeugen, welches sich örtlich und zeitlich verändert. Insbesondere lässt sich auch bei einer derartigen Anordnung ein Bewegtfeld erzeugen, das sich im Wesentlichen entsprechen den Ausführungen zu Figur 2 ausbilden lässt. Dadurch lässt sich das Bauteil 2 entmagnetisieren. Bedarfsweise kann das Bauteil entlang seiner Haupterstreckungsachse relativ zu den Entmagnetisierspulen 3, 4, 5, 3', 4', 5' bewegt werden.

## Patentansprüche

1. Vorrichtung (1) zur Entmagnetisierung eines Bauteils (2), umfassend mindestens eine Entmagnetisierspule (3, 4, 5, 3', 4', 5') und eine Stromquelle (6, 7), die zusammenwirkend angeordnet und ausgebildet sind, um in einem Wechselwirkungsbereich der Entmagnetisierspule (3, 4, 5, 3', 4', 5') ein Magnetfeld (9) auszubilden,
wobei die Vorrichtung (1) zumindest drei Entmagnetisierspulen (3, 4, 5, 3', 4', 5') umfasst, welche in einer gemeinsamen Spulenebene (8) jeweils an einem Eckpunkt eines Vielecks angeordnet sind,
und die Stromquelle dazu ausgebildet ist, um die Entmagnetisierspulen (3, 4, 5, 3', 4', 5') jeweils mit einem periodischen Wechselstrom (I1, I2, I3, I1'. I2', I3') zu beaufschlagen, wobei die Wechselströme (I1, I2, I3, I1'. I2', I3') in den Entmagnetisierspulen (3, 4, 5, 3', 4', 5') zueinander phasenverschoben sind, um das Magnetfeld (9) örtlich und zeitlich veränderlich auszubilden, **dadurch gekennzeichnet, dass** die Entmagnetisierungsspulen (3, 4, 5, 3', 4', 5') jeweils eine Spulenachse aufweisen und so orientiert sind, dass die Spulenachsen orthogonal zu der Spulenebene (8) verlaufen.

2. Vorrichtung (1) nach Anspruch 1, bei der
die Entmagnetisierspulen (3, 4, 5, 3', 4', 5') des Vielecks derart angeordnet sind, dass das Magnetfeld (9) mit einer Mehrzahl an Feldlinien (15) ausbildbar ist, welche zumindest teilweise zwischen zwei benachbarten Entmagnetisierspulen (3, 4, 5, 3', 4', 5') und im Wesentlichen parallel zu der Spulenebene (8) verlaufen.

3. Vorrichtung (1) nach Anspruch 2, bei der
die Stromquelle (6, 7) insbesondere in Zusammenwirkung mit einer Steuereinheit dazu ausgestaltet ist, die Entmagnetisierspulen (3, 4, 5, 3', 4', 5') jeweils derart mit Wechselstrom zu beaufschlagen, dass die Feldlinien (15) zumindest teilweise im Wesentlichen parallel zu mindestens einer Seite des Vielecks orientierbar sind, insbesondere zeitlich versetzt parallel zu jeder Seite des Vielecks orientierbar sind.

4. Vorrichtung (1) nach einem der Ansprüche 1 bis 3, mit genau drei Entmagnetisierspulen (3, 4, 5, 3', 4', 5'), wobei das Vieleck ein Dreieck ist.

5. Vorrichtung (1) nach Anspruch 4, bei der
die Stromquelle (6, 7) einen Stromrichter, insbesondere einen Drei-Phasen-Stromrichter, umfasst und die Wechselströme (I1, I2, I3, I1'. I2', I3') in zumindest zwei der drei Entmagnetisierspulen (3, 4, 5, 3', 4', 5') um 120° zueinander phasenverschoben sind.

6. Vorrichtung (1) nach einem der voranstehenden Ansprüche, bei der
die Stromquelle (6, 7) insbesondere in Zusammenwirkung mit der Steuereinheit ausgebildet ist, um die Wechselströme (I1, I2, I3, I1'. I2', I3') jeweils mit einer Frequenz zwischen 5 Hz und 50 Hz einzustellen.

7. Vorrichtung (1) nach einem der voranstehenden Ansprüche, bei der
die Stromquelle (6, 7) insbesondere in Zusammenwirkung mit der Steuereinheit ausgebildet ist, um die Stromstärken der Wechselströme (I1, I2, I3, I1'. I2', I3') jeweils kontinuierlich von einer ersten Amplitude auf eine zweite Amplitude zu ändern, wobei die zweite Amplitude betraglich kleiner ist als die erste Amplitude, vorzugsweise wobei die zweite Amplitude null Ampere beträgt.

8. Vorrichtung (1) nach einem der voranstehenden Ansprüche, bei der
die Entmagnetisierspulen (3, 4, 5, 3', 4', 5') derart gelagert sind, dass die Entmagnetisierung des Bauteils (2) bei einer Relativbewegung zwischen den Entmagnetisierspulen (3, 4, 5, 3', 4', 5') und dem Bauteil (2) entlang einer Bewegungsachse (13) durchführbar ist.

9. Vorrichtung (1) zumindest nach Anspruch 8, bei der
die Entmagnetisierspulen (3, 4, 5, 3', 4', 5'), insbesondere die drei Entmagnetisierspulen (3, 4, 5, 3', 4', 5'), derart angeordnet sind, dass bei der Relativbewegung zumindest eine erste Seite (16) des Vielecks in der Spulenebene (8) parallel zu der Bewegungsachse (13) orientiert ist.

10. Vorrichtung (1) zumindest nach Anspruch 8, bei der
die Entmagnetisierspulen (3, 4, 5, 3', 4', 5'), insbesondere die drei Entmagnetisierspulen (3, 4, 5, 3', 4', 5'), derart angeordnet sind, dass bei der Relativbewegung zumindest eine zweite Seite (17) des Vielecks in der Spulenebene (8) orthogonal zu der Bewegungsachse (13) orientiert ist.

11. Vorrichtung (1) zumindest nach Anspruch 8, bei der
die Entmagnetisierspulen (3, 4, 5, 3', 4', 5'), insbesondere die drei Entmagnetisierspulen (3, 4, 5, 3', 4', 5'), derart angeordnet sind, dass bei der Relativbewegung zumindest eine dritte Seite (18, 18') des Vielecks in der Spulenebene (8) in einem spitzen Winkel zu der Bewegungsachse (13) orientiert ist.

12. Vorrichtung (1) zumindest nach Anspruch 1, bei der
die Vorrichtung (1) zumindest sechs Entmagnetisierspulen (3, 4, 5, 3', 4', 5') umfasst, welche in zwei Spulenebenen (8, 8') angeordnet sind, wobei drei der sechs Entmagnetisierspulen jeweils an einem Eckpunkt eines ersten Vielecks angeordnet sind, welches sich in einer ersten Spulenebene (8) erstreckt und wobei drei andere der sechs Entmagnetisierspulen (3', 4', 5') jeweils an einem Eckpunkt eines zweiten Vielecks angeordnet sind, welches sich in einer zweiten Spulenebene (8') erstreckt.

13. Verfahren zum Entmagnetisieren eines Bauteils (2), mittels zumindest einer Entmagnetisierspule (3, 4, 5, 3', 4', 5') mit einem Wechselwirkungsbereich, in dem ein Magnetfeld (9) erzeugt wird und in dem das Bauteil (2) angeordnet wird,
wobei zumindest drei Entmagnetisierspulen (3, 4, 5, 3', 4', 5') bereitgestellt werden, welche in einer Spulenebene (8) jeweils an einem Eckpunkt eines Vielecks angeordnet sind,
und dass die Entmagnetisierspulen (3, 4, 5, 3', 4', 5') jeweils mit einem periodischen Wechselstrom (I1, I2, I3, I1'. I2', I3') beaufschlagt werden, wobei die Wechselströme (I1, I2, I3, I1'. I2', I3') in den Entmagnetisierspulen (3, 4, 5, 3', 4', 5') zueinander phasenverschoben sind und das Magnetfeld (9) sich örtlich und zeitlich verändert und dass das Bauteil in dem Wechselwirkungsbereich mittels des Magnetfeldes (9) entmagnetisiert wird, **dadurch gekennzeichnet, dass** die Entmagnetisierungsspulen (3, 4, 5, 3', 4', 5') jeweils eine Spulenachse aufweisen und so orientiert sind, dass die Spulenachsen orthogonal zu der Spulenebene (8) verlaufen.

## Claims

1. Device (1) for demagnetizing a component (2), comprising at least one demagnetizing coil (3, 4, 5, 3', 4', 5') and a current source (6, 7), which are arranged and configured to cooperate in order to form a magnetic field (9) in an interaction region of the demagnetizing coil (3, 4, 5, 3', 4', 5'),
wherein the device (1) comprises at least three demagnetizing coils (3, 4, 5, 3', 4', 5'), which are arranged in a common coil plane (8) each at a corner point of a polygon,
and the current source is configured to supply the demagnetizing coils (3, 4, 5, 3', 4', 5') each with a periodic alternating current (I1, I2, I3, I1', I2', I3'), wherein the alternating currents (I1, I2, I3, I1', I2', I3') in the demagnetizing coils (3, 4, 5, 3', 4', 5') are phase-shifted relative to one another in order to make the magnetic field (9) variable in space and time, **characterized in that** the demagnetizing coils (3, 4, 5, 3', 4', 5') each have a coil axis and are oriented such that the coil axes run orthogonally to the coil plane (8).

2. The device (1) according to claim 1, in which
the demagnetizing coils (3, 4, 5, 3', 4', 5') of the polygon are arranged such that the magnetic field (9) can be formed with a plurality of field lines (15) which run at least partially between two adjacent demagnetizing coils (3, 4, 5, 3', 4', 5') and essentially parallel to the coil plane (8).

3. The device (1) according to claim 2, in which
the current source (6, 7), in particular in cooperation with a controller, is configured to supply the demagnetizing coils (3, 4, 5, 3', 4', 5') with alternating current in such a way that the field lines (15) can be oriented at least partially essentially parallel to at least one side of the polygon, in particular can be oriented parallel to each side of the polygon with a time offset.

4. The device (1) according to any one of claims 1 to 3,
with exactly three demagnetizing coils (3, 4, 5, 3', 4', 5'), wherein the polygon is a triangle.

5. The device (1) according to claim 4, in which
the current source (6, 7) comprises a power converter, in particular a three-phase power converter, and the alternating currents (I1, I2, I3, I1', I2', I3') in at least two of the three demagnetizing coils (3, 4, 5, 3', 4', 5') are phase-shifted by 120° to one another.

6. The device (1) according to any one of the preceding claims, in which
the current source (6, 7) is configured, in particular in cooperation with the controller, to set the alternating currents (I1, I2, I3, I1', I2', I3') each with a frequency between 5 Hz and 50 Hz.

7. The device (1) according to any one of the preceding claims, in which
the current source (6, 7) is configured, in particular in cooperation with the controller, to continuously change the current intensities of the alternating currents (I1, I2, I3, I1', I2', I3') from a first amplitude to a second amplitude, wherein the second amplitude is smaller in magnitude than the first amplitude, preferably wherein the second amplitude is zero amperes.

8. The device (1) according to any one of the preceding claims, in which
the demagnetizing coils (3, 4, 5, 3', 4', 5') are mounted in such a way that the demagnetization of the component (2) can be carried out during a relative movement between the demagnetizing coils (3, 4, 5, 3', 4', 5') and the component (2) along a movement axis (13).

9. The device (1) at least according to claim 8, in which
the demagnetizing coils (3, 4, 5, 3', 4', 5'), in particular the three demagnetizing coils (3, 4, 5, 3', 4', 5'), are arranged such that, during the relative movement, at least a first side (16) of the polygon in the coil plane (8) is oriented parallel to the movement axis (13).

10. The device (1) at least according to claim 8, in which
the demagnetizing coils (3, 4, 5, 3', 4', 5'), in particular the three demagnetizing coils (3, 4, 5, 3', 4', 5'), are arranged such that, during the relative movement, at least a second side (17) of the polygon in the coil plane (8) is oriented orthogonally to the movement axis (13).

11. The device (1) at least according to claim 8, in which
the demagnetizing coils (3, 4, 5, 3', 4', 5'), in particular the three demagnetizing coils (3, 4, 5, 3', 4', 5'), are arranged such that, during the relative movement, at least a third side (18, 18') of the polygon in the coil plane (8) is oriented at an acute angle to the movement axis (13).

12. The device (1) at least according to claim 1, in which
the device (1) comprises at least six demagnetizing coils (3, 4, 5, 3', 4', 5') which are arranged in two coil planes (8, 8'), wherein three of the six demagnetizing coils are each arranged at a corner point of a first polygon which extends in a first coil plane (8) and wherein three other of the six demagnetizing coils (3', 4', 5') are each arranged at a corner point of a second polygon which extends in a second coil plane (8').

13. Method for demagnetizing a component (2), by means of at least a
demagnetizing coil (3, 4, 5, 3', 4', 5') with an interaction region in which a magnetic field (9) is generated and in which the component (2) is arranged,
wherein at least three demagnetizing coils (3, 4, 5, 3', 4', 5') are provided, which are each arranged at a corner point of a polygon in a coil plane (8),
and wherein the demagnetizing coils (3, 4, 5, 3', 4', 5') are each supplied with a periodic alternating current (I1, I2, I3, I1', I2', 13'), wherein the alternating currents (I1, I2, I3, I1', I2', I3') in the demagnetizing coils (3, 4, 5, 3', 4', 5') are phase-shifted with respect to one another and the magnetic field (9) changes spatially and temporally and wherein the component is demagnetized in the interaction region by means of the magnetic field (9), **characterized in that** the demagnetizing coils (3, 4, 5, 3', 4', 5') each have a coil axis and are oriented such that the coil axes run orthogonally to the coil plane (8).

## Revendications

1. Dispositif (1) de démagnétisation d'un composant (2) comprenant au moins une bobine de démagnétisation (3, 4, 5, 3', 4', 5') et une source de courant (6, 7) qui sont disposées en coopération et formées afin de former un champ magnétique (9) dans une zone d'interaction de la bobine de démagnétisation (3, 4, 5, 3', 4', 5'),
dans lequel le dispositif (1) comprend au moins trois bobines de démagnétisation (3, 4, 5, 3', 4', 5') qui sont disposées dans un plan de bobine (8) commun respectivement au niveau d'un sommet d'un polygone,
et la source de courant est formée afin d'alimenter les bobines de démagnétisation (3, 4, 5, 3', 4', 5') respectivement en un courant alternatif périodique (I1, I2, I3, I1'. I2', 13'), dans lequel les courants alternatifs (I1, I2, I3, I1'. 12', 13') sont déphasés dans les bobines de démagnétisation (3, 4, 5, 3', 4', 5') les uns par rapport aux autres afin de former le champ magnétique (9) localement et temporellement, **caractérisé en ce que** les bobines de démagnétisation (3, 4, 5, 3', 4', 5') présentent respectivement un axe de bobine et sont orientées de sorte que les axes de bobine s'étendent orthogonalement au plan de bobine (8).

2. Dispositif (1) selon la revendication 1, pour lequel
les bobines de démagnétisation (3, 4, 5, 3', 4', 5') du polygone sont disposées de telle manière que le champ magnétique (9) puisse être formé avec une pluralité de lignes de champ (15) qui s'étendent au moins partiellement entre deux bobines de démagnétisation contigües (3, 4, 5, 3', 4', 5') et sensiblement parallèlement au plan de bobine (8).

3. Dispositif (1) selon la revendication 2, pour lequel
la source de courant (6, 7) est configurée en particulier en coopération avec un dispositif de commande afin d'alimenter les bobines de démagnétisation (3, 4, 5, 3', 4', 5') respectivement en courant alternatif de telle manière que les lignes de champ (15) puissent être orientées au moins partiellement sensiblement parallèlement à au moins un côté du polygone, en particulier puissent être orientés avec un décalage temporel parallèlement à chaque côté du polygone.

4. Dispositif (1) selon l'une quelconque des revendications 1 à 3, avec
précisément trois bobines de démagnétisation (3, 4, 5, 3', 4', 5'), dans lequel le polygone est un triangle.

5. Dispositif (1) selon la revendication 4, pour lequel
la source de courant (6, 7) comprend un convertisseur, en particulier un convertisseur triphasé, et les courants alternatifs (I1, I2, I3, 11'. 12', 13') sont déphasés dans au moins deux des trois bobines de démagnétisation (3, 4, 5, 3', 4', 5') de 120° les uns par rapport aux autres.

6. Dispositif (1) selon l'une quelconque des revendications précédentes, pour lequel
la source de courant (6, 7) est formée en particulier en coopération avec le dispositif de commande afin de régler les courants alternatifs (I1, I2, I3, I1'. 12', 13') respectivement avec une fréquence entre 5 Hz et 50 Hz.

7. Dispositif (1) selon l'une quelconque des revendications précédentes, pour lequel
la source de courant (6, 7) est formée en particulier en coopération avec le dispositif de commande afin de modifier les intensités de courant des courants alternatifs (I1, I2, I3, I1'. 12', 13') respectivement en continu d'une première amplitude à une seconde amplitude, dans lequel la seconde amplitude est inférieure à la première amplitude, de préférence dans lequel la seconde amplitude s'élève à zéro ampère.

8. Dispositif (1) selon l'une quelconque des revendications précédentes, pour lequel
les bobines de démagnétisation (3, 4, 5, 3', 4', 5') sont logées de telle manière que la démagnétisation du composant (2) puisse être réalisée lors d'un mouvement relatif entre les bobines de démagnétisation (3, 4, 5, 3', 4', 5') et le composant (2) le long d'un axe de déplacement (13).

9. Dispositif (1) au moins selon la revendication 8, pour lequel
les bobines de démagnétisation (3, 4, 5, 3', 4', 5'), en particulier les trois bobines de démagnétisation (3, 4, 5, 3', 4', 5'), sont disposées de telle manière que lors du mouvement relatif, au moins un premier côté (16) du polygone soit orienté dans le plan de bobine (8) parallèlement à l'axe de déplacement (13).

10. Dispositif (1) au moins selon la revendication 8, pour lequel
les bobines de démagnétisation (3, 4, 5, 3', 4', 5'), en particulier les trois bobines de démagnétisation (3, 4, 5, 3', 4', 5') sont disposées de telle manière que lors du mouvement relatif, au moins un deuxième côté (17) du polygone soit orienté dans le plan de bobine (8) orthogonalement à l'axe de déplacement (13).

11. Dispositif (1) au moins selon la revendication 8, pour lequel
les bobines de démagnétisation (3, 4, 5, 3', 4', 5'), en particulier les trois bobines de démagnétisation (3, 4, 5, 3', 4', 5'), sont disposées de telle manière que lors du mouvement relatif, au moins un troisième côté (18, 18') du polygone soit orienté dans le plan de bobine (8) selon un angle aigu par rapport à l'axe de déplacement (13).

12. Dispositif (1) au moins selon la revendication 1, pour lequel
le dispositif (1) comprend au moins six bobines de démagnétisation (3, 4, 5, 3', 4', 5') qui sont disposées dans deux plans de bobine (8, 8'), dans lequel trois des six bobines de démagnétisation sont disposées respectivement au niveau d'un sommet d'un premier polygone qui s'étend dans un premier plan de bobine (8) et dans lequel trois autres des six bobines de démagnétisation (3', 4', 5') sont disposées respectivement au niveau d'un sommet d'un second polygone qui s'étend dans un second plan de bobine (8').

13. Procédé de démagnétisation d'un composant (2), au moyen d'au moins une
bobine de démagnétisation (3, 4, 5, 3', 4', 5') avec une zone d'interaction, dans laquelle un champ magnétique (9) est généré et dans laquelle le composant (2) est disposé,
dans lequel au moins trois bobines de démagnétisation (3, 4, 5, 3', 4', 5') sont fournies, bobines qui sont disposées dans un plan de bobine (8) respectivement au niveau d'un sommet d'un polygone,
et en ce que les bobines de démagnétisation (3, 4, 5, 3', 4', 5') sont alimentées respectivement en un courant alternatif périodique (I1, I2, I3, I1'. I2', 13'), dans lequel les courants alternatifs (I1, I2, I3, I1'. 12', 13') sont déphasés dans les bobines de démagnétisation (3, 4, 5, 3', 4', 5') les uns par rapport aux autres et le champ magnétique (9) se modifie localement et temporellement et en ce que le composant est démagnétisé dans la zone d'interaction au moyen du champ magnétique (9), **caractérisé en ce que** les bobines de démagnétisation (3, 4, 5, 3', 4', 5') présentent respectivement un axe de bobine et sont orientés de sorte que les axes de bobine s'étendent orthogonalement au plan de bobine (8).
